# EUROPÄISCHE PATENTSCHRIFT

(11) **EP 2 546 438 B1**
(45) Veröffentlichungstag und Bekanntmachung des Hinweises auf die Patenterteilung: **13.03.2019**
(21) Anmeldenummer: 12174544.2
(22) Anmeldetag: 02.07.2012
(51) Int. Cl.: E05C 9/06, E05C 9/18

(54) **Zur verschieblichen Montage in einer einen Hinterschnitt aufweisenden Beschlagnut vorgesehenes Beschlagteil**
Fitting part intended for mobile assembly in a fitting groove comprising an undercut
Dispositif prévu pour montage mobile dans une partie de ferrure prévue avec une gorge de ferrure dotée d'une contre-dépouille

(30) Priorität: 08.07.2011 DE 102011078858
(43) Veröffentlichungstag der Anmeldung: 16.01.2013
(73) Patentinhaber: Aug. Winkhaus GmbH & Co. KG, 48291 Telgte (DE)
(72) Erfinder: Schewe, Florian, 48369 Saerbeck (DE); Kaup, Ludger, 48165 Münster (DE)

(56) Entgegenhaltungen:
- EP-A1- 1 167 667
- EP-A1- 1 975 353
- EP-A2- 2 385 200
- EP-B1- 1 072 745
- GB-A- 2 304 793

## Beschreibung

Die Erfindung betrifft ein Beschlagteil für einen Treibstangenbeschlag eines Fensters, einer Fenstertür oder dergleichen, welches zur verschieblichen Montage in einer einen Hinterschnitt aufweisenden Beschlagnut vorgesehenen ist, mit einem zwischen einer Montagestellung und einer Haltestellung drehbar gelagerten Halteelement, wobei das Halteelement in der Montagestellung in die Beschlagnut einführbar ist und in der Haltestellung zur Hintergreifung des Hinterschnitts der Beschlagnut ausgebildet ist, dass das Halteelement über einen Exzenterantrieb zwischen der Montagestellung und der Haltestellung antreibbar ist und dass der Exzenterantrieb in der der Haltestellung des Halteelementes entsprechenden Stellung einen Totpunkt hat, dass das Halteelement auf der Treibstange gelagert ist und der Exzenterantrieb eine in der Treibstange drehbaren und kraftschlüssig gehaltenen Sockel hat und dass der Sockel eine Verstellausnehmung zum Ansetzen eines Verstellwerkzeuges hat.

Ein solches Beschlagteil ist aus der EP 1 975 353 A1 ist ein Beschlag bekannt, welcher ein einen Zapfen, der sich durch eine Durchgangsbohrung einer Schieberstange erstreckt, tragendes Gleitstück aufweist. Auf dem Zapfen selbst ist ein mit einem Exzenteransatz versehener Verriegelungsbolzen angebracht, wobei der Exzenteransatz zur Fixierung der Schieberstange genutzt werden kann. Die Drehlage des Exzenteransatzes lässt sich über eine stirnseitige Aufnahme des Verriegelungsbolzens für ein drehantreibendes Werkzeug verstellen. Weiterhin kann sich durch die Durchgangsbohrung der Schieberstange ein Raststift mit einem exzentrisch angeordneten Kopfstück erstrecken, sodass durch Drehung dieses Kopfstückes die Schieberstange in ihre betriebsmäßig angedachte Lage zu bringen ist.

Weiterhin ist aus der DE 23 30 897 B2 ein Beschlagteil bekannt, bei dem als Halteelement ein Riegelelement vorgesehen ist, welches drehfest mit einem stiftartigen Verbindungselement vernietet ist. Das stiftartige Verbindungselement ist mit dem Beschlagteil verbunden und hat an seinem beschlagseitigen Ende ein Verstellprofil. Das stiftartige Verbindungselement dient damit gleichzeitig der Halterung und der Verdrehung des Riegelelementes. Nachteilig hierbei ist, dass sich das Riegelelement selbständig verstellen kann, insbesondere wenn es Relativbewegungen zwischen zwei relativ zueinander beweglichen Bauteilen wie Treibstange und Beschlagnut ausgesetzt ist.

Aus der EP 1 072 745 B1 ist ein Beschlagteil bekannt geworden, bei dem Halteelemente an einer relativ zu einer Nut am Fenster- oder Türrahmen beweglich geführten Schieberstange angeordnet sind. Die Schieberstange und das Halteelement sind falzartig ausgebildet, wobei der Falz zusammen mit dem Halteelement eine Aufnahmenut für Vorsprünge der Nut des Fenster- oder Türrahmens bildet. Um eine unbeabsichtigte Verdrehung des Halteelementes gegenüber der Schieberstange zu verhindern, haben die Nut des Fenster- oder Türrahmens und das Halteelement miteinander korrespondierende Führungen. Um das Halteelement in die die Vorsprünge der Nut hintergreifende Stellung zu drehen, muss das Halteelement gegen die Kraft eines Federelementes axial nieder gedrückt werden. Hierdurch ist das Beschlagteil sehr kompliziert aufgebaut und ist mit der axialen Bewegung und der Drehbewegung des Halteelementes nur sehr schwierig zu montieren. Weiterhin benötigt das Beschlagteil angepasste Fenster- oder Türrahmen.

Der Erfindung liegt das Problem zugrunde, ein Beschlagteil der eingangs genannten Art so weiter zu bilden, dass es einfach zu montieren und zuverlässig in seiner Lage gehalten ist.

Dieses Problem wird erfindungsgemäß dadurch gelöst, dass ein Zapfen exzentrisch auf dem Sockel angeordnet ist und dass der Zapfen in ein Langloch eines Halteelementes eindringt.

Durch diese Gestaltung lässt sich das Halteelement zuverlässig zwischen den beiden Stellungen verstellen und damit das Beschlagteil in der Beschlagnut montieren. Bei der Verstellausnehmung kann es sich beispielsweise um einen Innensechskant, einen Innenvielzahn oder eine Schlitz handeln. Vorzugsweise sind der Sockel sowie die Stützachse mittig auf der Treibstange angeordnet. Weitere Befestigungsmittel zur Halterung des Halteelementes in seiner Lage sind dank der Erfindung nicht erforderlich. Das erfindungsgemäße Beschlagteil setzt sich damit aus einfach zu fertigenden und zu montierenden Bauteilen zusammen. Dieses Beschlagteil ist vorzugsweise für den Einsatz an Fenstern oder Türen mit Aluminiumprofilen geeignet.

Die Hintergreifung des Hinterschnitts der Beschlagnut kann gemäß einer anderen vorteilhaften Weiterbildung der Erfindung an nahezu beliebigen Stellen der Treibstange erfolgen, wenn eine Stützachse zur Lagerung des Halteelements in der Treibstange eingepresst ist. Durch diese Gestaltung lassen sich Beschlagteile herstellen, die beispielsweise ausschließlich aus Abschnitten der Treibstange und dem Halteelement mit dem Exzenterantrieb bestehen. Solche Beschlagteile können genormte Längen aufweisen und dem vorgesehenen Treibstangenbeschlag entsprechend einfach an dem Fenster zusammengestellt werden.

Die Anzahl der zu montierenden Bauteile des das erfindungsgemäße Beschlagteil aufweisenden Treibstangenbeschlages lässt sich besonders gering halten, wenn die Stützachse Teil eines auf der Treibstange angeordneten Schließzapfens, eines Verschlusses oder einer Lagerachse des Treibstangenbeschlages ist. Ein weiterer wesentlicher Vorteil der einteiligen Gestaltung der Stützachse mit dem Schließzapfen besteht darin, dass auf den Verschluss einwirkende Kräfte über den Schließzapfen, die Stützachse und das Halteelement direkt in die Beschlagnut eingeleitet werden. Die Einleitung der auf den Verschluss einwirkenden Kräfte in die Treibstange oder eine die Treibstange abdeckende Stulpe wird hierdurch vermieden. Damit ermöglicht diese Gestaltung eine hohe Sicherheit des Verschlusses gegen ein unberechtigtes Entriegeln des Treibstangenbeschlages.

Zur Erhöhung der Stabilität des als Verschluss ausgebildeten erfindungsgemäßen Beschlagteils trägt es bei, wenn Schließzapfen, Stützachse und Halteelement aus Metall gefertigt sind. Durch diese Gestaltung kann beispielsweise die Treibstange mit dem Exzenterantrieb aus Kunststoff gefertigt werden, ohne dass die Stabilität des Beschlagteils beeinträchtigt ist. Damit ermöglicht diese Gestaltung, die Fertigungskosten des Beschlagteils bei hoher Stabilität besonders gering zu halten.

Eine wechselseitige Verstellung des Schließzapfens mit dem Halteelement lässt sich gemäß einer anderen vorteilhaften Weiterbildung der Erfindung einfach vermeiden, wenn der Schließzapfen in der Treibstange eingepresst ist und das Halteelement eine Spielpassung auf der Stützachse hat. Hierdurch kann der Schließzapfen selbst gegenüber der Treibstange exzentrisch verstellbar sein.

Die Montage des Halteelementes an der Treibstange gestaltet sich gemäß einer anderen vorteilhaften Weiterbildung der Erfindung besonders einfach, wenn die Stützachse das Halteelement axial hintergreift. Das axiale Hintergreifen kann beispielsweise mittels eines auf der Stützachse angeformten Nietkopfes erzeugt sein.

Der Totpunkt des Exzenterantriebs lässt sich gemäß einer vorteilhaften Weiterbildung der Erfindung einfach festlegen, wenn die Achsen des Sockels und des Zapfens in der der Haltestellung des Halteelementes entsprechenden Stellung des Exzenterantriebs den gleichen Abstand von der Stützachse aufweisen.

Das Halteelement lässt sich gemäß einer anderen vorteilhaften Weiterbildung der Erfindung vollständig verdeckt von Treibstange und der Beschlagnut anordnen, wenn an dem Sockel unmittelbar benachbart zu der Verstellausnehmung eine die Haltestellung des Halteelementes kennzeichnende Markierung angeordnet ist. Hierdurch hat das erfindungsgemäße Beschlagteil eine glatte Oberfläche mit angrenzenden Bauteilen des Fensters.

Die Selbsthemmung des Exzenterantriebs lässt sich gemäß einer anderen vorteilhaften Weiterbildung der Erfindung zuverlässig sicherstellen, wenn das Langloch gegenüber der Mittelachse der Treibstange geneigt ist. Hierdurch lässt sich sicherstellen, dass mögliche, auf das in der Haltestellung befindliche Halteelement einwirkende Kräfte senkrecht auf eine Achse zwischen Zapfen und Drehachse des Sockels wirken.

Das erfindungsgemäße Beschlagteil lässt sich besonders kostengünstig fertigen, wenn das Halteelement eine ebene, parallel zur Treibstange angeordnete Platte ist, welche in der Montagestellung von der Treibstange verdeckt ist. Durch diese Gestaltung lässt sich das Halteelement einfach aus Flachmaterial, beispielsweise im Stanzverfahren fertigen. Kompliziert zu fertigende Absätze oder Vorsprünge zur Halterung des Halteelementes in seinen Stellungen sind dank der Erfindung nicht erforderlich.

Das erfindungsgemäße Beschlagteil wird zuverlässig in der Beschlagnut gehalten, wenn zwei Enden des Halteelementes den Hinterschnitt auf einander gegenüberliegenden Seiten der Beschlagnut in der Haltestellung hintergreifen.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit einem Treibstangenbeschlag und erfindungsgemäßen Beschlagteilen,
- Fig. 2: eine vergrößerte perspektivische Darstellung eines der Beschlagteile aus Figur 1,
- Fig. 3: das Beschlagteil aus Figur 2 in einer Ansicht von unten,
- Fig. 4: eine Schnittdarstellung durch einen Teilbereich des Fensters aus Figur 1 entlang der Linie IV - IV mit dem Beschlagteil aus Figur 2,
- Fig. 5: eine vergrößerte perspektivische Darstellung eines weiteren Beschlagteils aus Figur 1,
- Fig. 6: eine Schnittdarstellung durch einen Teilbereich des Fensters aus Figur 1 entlang der Linie VI - VI mit dem Beschlagteil aus Figur 5.

Figur 1 zeigt ein Fenster mit einem gegen einen Rahmen 1 schwenkbaren Flügel 2 und mit einem verdeckt angeordneten Treibstangenbeschlag 3 zur Verriegelung des Flügels 2 im Rahmen 1. Der Treibstangenbeschlag 3 hat eine von einer Handhabe 4 antreibbare Treibstange 5 und mehrere Beschlagteile 6, 7. Die Treibstange 5 verbindet eines der Beschlagteile 6 mit der Handhabe 4. Das mit der Handhabe 4 verbundene Beschlagteil 6 ist als Verschluss zur Verriegelung des Flügels 2 in dem Rahmen 1 und das andere der Beschlagteile 7 als Ecklager ausgebildet.

Figur 2 zeigt perspektivisch das als Verschluss ausgebildete Beschlagteil 6 des Treibstangenbeschlages 3 aus Figur 1 in einer vergrößerten perspektivischen Ansicht. Das Beschlagteil 6 hat einen auf einem Abschnitt 8 der Treibstange 5 angeordneten, pilzkopfförmigen Schließzapfen 9. An dem Schließzapfen 9 ist ein Halteelement 10 drehbar gelagert. Das Halteelement 10 lässt sich über einen Exzenterantrieb 11 verstellen. Der Exzenterantrieb 11 hat einen auf der Treibstange 5 gelagerten Sockel 12 mit einer als Innensechskant ausgebildeten Verstellausnehmung 13. Auf und neben dem Sockel 12 sind Markierungen 14 angeordnet, welche die Stellung des Exzenterantriebs 11 und damit die Position des Halteelementes 10 kennzeichnen. In der dargestellten Stellung überragt das Halteelement 10 die Treibstange 5. Durch Antrieb des Exzenterantriebs 11 lässt sich das Halteelement 10 vollständig unter die Treibstange 5 verschwenken. Der Abschnitt 8 der Treibstange 5 hat an seinen Enden jeweils Formschlussflächen 15 zur Koppelung mit einem nicht dargestellten nächsten Abschnitt der Treibstange 5.

Figur 3 zeigt das Beschlagteil 6 aus Figur 2 in einer Ansicht von unten. Hierbei ist zu erkennen, dass das Halteelement 10 ein Langloch 16 hat, in das ein Zapfen 17 des Exzenterantriebs 11 eindringt. Der Zapfen 17 ist exzentrisch auf dem Sockel 12 angeordnet, so dass bei einer Drehung des Sockels 12 der Zapfen 17 verschwenkt wird und in dem Langloch 16 entlang gleitet. Bei dem Entlanggleiten des Zapfens 17 in dem Langloch 16 wird das Halteelement 10 um eine mit dem Schließzapfen 9 verbundene Stützachse 18 verschwenkt. Weiterhin zeigt Figur 3, dass sich der Exzenterantrieb 11 in seiner selbsthemmenden Stellung befindet, in der verhindert wird, dass das Halteelement 10 den Sockel 12 verdreht. Versucht man das Halteelement 10 um die Stützachse 18 zu verdrehen, verläuft eine auf den Exzenterantrieb 11 einwirkende Kraft von dem Langloch 16 auf den Zapfen 17 senkrecht auf die Drehachse des Sockels 12. Der Sockel 12 kann hierdurch nicht verdreht werden. Das Halteelement 10 ist daher zuverlässig in der dargestellten Lage gehalten, in der es die Treibstange 5 seitlich überragt. Der Sockel 12 und die Stützachse 18 haben eine Presspassung in der Treibstange 5 und sind auf einer strichpunktiert dargestellten Mittelachse der Treibstange 5 angeordnet.

Figur 4 zeigt eine Schnittdarstellung durch einen Teilbereich des Fensters aus Figur 1 und durch das in den Figuren 2 und 3 dargestellte Beschlagteil 6 mit angrenzenden Bereichen des Flügels 2. Der Flügel 2 hat eine Beschlagnut 19 mit einem Hinterschnitt 20 zur Aufnahme der Treibstange 5. Der Hinterschnitt 20 der Beschlagnut 19 grenzt an die Treibstange 5 an und übergreift die die Treibstange 5 überragenden Bereiche des Halteelementes 10. Damit ist das Beschlagteil 6 in der Beschlagnut 19 geführt und gegen ein Herausfallen gesichert. Dies kennzeichnet die Haltestellung des Halteelements 10. Die Treibstange 5 lässt sich dennoch senkrecht zur Zeichenebene verschieben. Verschwenkt man das Halteelement 10 mittels des Exzenterantriebs 11 in eine Montagestellung unter die Treibstange 5, lässt sich das Beschlagteil 6 aus der Beschlagnut 19 entnehmen.

Figur 5 zeigt das als Ecklager ausgebildete Beschlagteil 7 in einer perspektivischen Darstellung. Das Beschlagteil 7 hat zwei auf einem Montagewinkel 21 schwenkbar gelagerte und jeweils über Exzenterantriebe 22 antreibbare Halteelemente 23.

Figur 6 zeigt eine Schnittdarstellung durch einen Teilbereich des Fensters aus Figur 1 mit dem Beschlagteil 7 aus Figur 5. Das Halteelement 23 hält den Montagewinkel 21 des als Ecklager ausgebildeten Beschlagteils 7 in der Beschlagnut 19 des Flügels 2 hinter dem Hinterschnitt 20. Im Unterschied zu der Ausführungsform nach den Figuren 2 bis 4 ist das Halteelement 23 nach den Ausführungsformen 5 und 6 an einem feststehenden Bauteil, dem Montagewinkel 21 gelagert. Ansonsten ist der Antrieb des Halteelementes 23 wie in den Figuren 2 bis 4 beschrieben ausgebildet.

## Patentansprüche

1. Beschlagteil (6, 7) für einen Treibstangenbeschlag (3) eines Fensters, einer Fenstertür oder dergleichen, mit einer von einer Handhabe (4) angetriebenen Treibstange (5), welches zur verschieblichen Montage in einer einen Hinterschnitt (20) aufweisenden Beschlagnut (19) vorgesehenen ist, mit einem zwischen einer Montagestellung und einer Haltestellung drehbar gelagerten Halteelement (10, 23), wobei das Halteelement (10, 23) in der Montagestellung in die Beschlagnut (19) einführbar ist und in der Haltestellung zur Hintergreifung des Hinterschnitts (20) der Beschlagnut (19) ausgebildet ist, dass das Halteelement (10, 23) über einen Exzenterantrieb (11, 22) zwischen der Montagestellung und der Haltestellung antreibbar ist und dass der Exzenterantrieb (11, 22) in der der Haltestellung des Halteelementes (10, 23) entsprechenden Stellung einen Totpunkt hat, dass das Halteelement (10) auf der Treibstange (5) gelagert ist und der Exzenterantrieb (11) eine in der Treibstange (5) drehbaren und kraftschlüssig gehaltenen Sockel (12) hat, wobei der Sockel (12) eine Verstellausnehmung (13) zum Ansetzen eines Verstellwerkzeuges hat, **dadurch gekennzeichnet, dass** ein Zapfen (17) exzentrisch auf dem Sockel (12) angeordnet ist und dass der Zapfen (17) in ein Langloch (16) des Halteelementes (10) eindringt.

2. Beschlagteil nach Anspruch 1, **dadurch gekennzeichnet, dass** eine Stützachse (18) zur Lagerung des Halteelements (10) in der Treibstange (5) eingepresst ist.

3. Beschlagteil nach Anspruch 2, **dadurch gekennzeichnet, dass** die Stützachse (18) Teil eines auf der Treibstange (5) angeordneten Schließzapfens (9) eines Verschlusses oder einer Lagerachse des Treibstangenbeschlages (3) ist.

4. Beschlagteil nach Anspruch 3, **dadurch gekennzeichnet, dass** Schließzapfen (9), Stützachse (18) und Halteelement (10) aus Metall gefertigt sind.

5. Beschlagteil nach einem der Ansprüche 3 bis 4, **dadurch gekennzeichnet, dass** der Schließzapfen (9) in der Treibstange (5) eingepresst ist und das Halteelement (10) eine Spielpassung auf der Stützachse (18) hat.

6. Beschlagteil nach einem der Ansprüche 2 bis 5, **dadurch gekennzeichnet, dass** die Stützachse (18) das Halteelement (10) axial haltert.

7. Beschlagteil nach einem der Ansprüche 2 bis 6, **dadurch gekennzeichnet, dass** die Achsen des Sockels (12) und des Zapfens (17) in der der Haltestellung des Halteelementes (10) entsprechenden Stellung des Exzenterantriebs (11) den gleichen Abstand von der Stützachse (18) aufweisen.

8. Beschlagteil nach einem der Ansprüche 1 oder 7, **dadurch gekennzeichnet, dass** an dem Sockel (12) unmittelbar benachbart zu der Verstellausnehmung (13) eine die Haltestellung des Halteelementes (10) kennzeichnende Markierung (14) angeordnet ist.

9. Beschlagteil nach einem der Ansprüche 1 bis 8, **dadurch gekennzeichnet, dass** das Langloch (16) gegenüber der Mittelachse der Treibstange (5) geneigt ist.

10. Beschlagteil nach einem der Ansprüche 1 bis 9, **dadurch gekennzeichnet, dass** das Halteelement (10) eine ebene, parallel zur Treibstange (5) angeordnete Platte ist, welche in der Montagestellung von der Treibstange (5) verdeckt ist.

11. Beschlagteil nach einem der Ansprüche 1 bis 10, **dadurch gekennzeichnet, dass** zwei Enden des Halteelementes (10) den Hinterschnitt (20) auf einander gegenüberliegenden Seiten der Beschlagnut (19) in der Haltestellung hintergreifen.

## Claims

1. A fitting part (6, 7) for a drive rod fitting (3) of a window, a French door or the like, having a drive rod (5) driven by a handle (4), which is provided for the displaceable mounting in a fitting groove (19) having an undercut (20), with a holding element (10, 23) rotatably mounted between a mounting position and a holding position, wherein the holding element (10, 23) can be inserted in the mounting position into the fitting groove (19) and in the holding position is designed for engagement behind the undercut (20) of the fitting groove (19), that the holding element (10, 23) can be driven by means of an eccentric drive (11, 22) between the mounting position and the holding position and that the eccentric drive (11, 22) has a dead center in the position corresponding to the holding position of the holding element (10, 23), that the holding element (10) is mounted on the drive rod (5) and the eccentric drive (11) has a base (12) which is rotatable and frictionally held in the drive rod (5), wherein the base (12) has an adjustment recess (13) for applying an adjustment tool, **characterized in that** a pin (17) is arranged eccentrically on the base (12) and that the pin (17) penetrates into an elongate hole (16) of the holding element (10).

2. A fitting part according to Claim 1, **characterized in that** a supporting axis (18) for mounting the holding element (10) is press-fitted in the drive rod (5).

3. A fitting part according to Claim 2, **characterized in that** the supporting axis (18) is part of a closing pin (9) of a closure arranged on the drive rod (5) or of a bearing axis of the drive rod fitting (3).

4. A fitting part according to Claim 3, **characterized in that** the closing pin (9), supporting axis (18) and holding element (10) are made of metal.

5. A fitting part according to any one of Claims 3 to 4, **characterized in that** the closing pin (9) is press-fitted in the drive rod (5) and the holding element (10) has a clearance fit on the supporting axis (18).

6. A fitting part according to any one of Claims 2 to 5, **characterized in that** the supporting axis (18) supports the holding element (10) axially.

7. A fitting part according to any one of Claims 2 to 6, **characterized in that** the axes of the base (12) and of the pin (17) in the position of the eccentric drive (11) corresponding to the holding position of the holding element (10) are equidistant from the supporting axis (18).

8. A fitting part according to any one of Claims 1 or 7, **characterized in that** a marking (14) identifying the holding position of the holding element (10) is arranged on the base (12) immediately adjacent to the adjustment recess (13).

9. A fitting part according to any one of Claims 1 to 8, **characterized in that** the elongate hole (16) is inclined relative to the center axis of the drive rod (5).

10. A fitting part according to any one of Claims 1 to 9, **characterized in that** the holding element (10) is a flat plate arranged parallel to the drive rod (5), which is covered in the mounting position of the drive rod (5).

11. A fitting part according to any one of Claims 1 to 10, **characterized in that** two ends of the holding element (10) engage behind the undercut (20) on opposite sides of the fitting groove (19) in the holding position.

## Revendications

1. Partie de ferrure (6, 7) pour une ferrure à crémone (3) d'une fenêtre, d'une porte-fenêtre ou autre, avec une crémone (5) entraînée par une poignée (4), qui est prévue pour le montage coulissant dans une rainure de ferrure (19) comprenant une contre-dépouille (20), avec un élément de maintien (10, 23) logé de manière rotative entre une position de montage et une position de maintien, l'élément de maintien (10, 23) pouvant, dans la position de montage, être introduit dans la rainure de ferrure (19) et, dans la position de maintien, étant conçu pour s'accrocher à la contre-dépouille (20) de la rainure de ferrure (19), de façon à ce que l'élément de maintien (10, 23) puisse être entraîné par l'intermédiaire d'un dispositif d'entraînement à excentrique (11, 22) entre la position de montage et la position de maintien et à ce que le dispositif d'entraînement à excentrique (11, 22) présente, dans la position correspondant à la position de maintien de l'élément de maintien (10, 23), un point mort, à ce que l'élément de maintien (10) soit logé sur la crémone (5) et le dispositif d'entraînement à excentrique (11) comprenne un socle (12) maintenu de manière rotative et par complémentarité de forme dans la crémone (5), le socle (12) comprenant un évidement de réglage (13) pour la fixation d'un outil de réglage, **caractérisée en ce qu'un** tenon (17) est disposé de manière excentrique sur le socle (12) et **en ce que** le tenon (17) pénètre dans un trou oblong (16) de l'élément de maintien (10).

2. Partie de ferrure selon la revendication 1, **caractérisée en ce qu'un** axe d'appui (18) est pressé, pour le logement de l'élément de maintien (10), dans la crémone (5).

3. Partie de ferrure selon la revendication 2, **caractérisée en ce que** l'axe d'appui (18) fait partie d'un tenon de fermeture (9), disposé sur la crémone (5), d'une fermeture ou d'un axe de palier de la ferrure à crémone (3).

4. Partie de ferrure selon la revendication 3, **caractérisée en ce que** le tenon de fermeture (9), l'axe d'appui (18) et l'élément de maintien (10) sont constitués de métal.

5. Partie de ferrure selon l'une des revendications 3 à 4, **caractérisée en ce que** le tenon de fermeture (9) est pressé dans la crémone (5) et l'élément de maintien (10) présente un ajustement avec jeu sur l'axe d'appui (18).

6. Partie de ferrure selon l'une des revendications 2 à 5, **caractérisée en ce que** l'axe d'appui (18) supporte axialement l'élément de maintien (10).

7. Partie de ferrure selon l'une des revendications 2 à 6, **caractérisée en ce que** les axes du socle (12) et du tenon (17) présentent, dans la position du dispositif d'entraînement à excentrique (11) correspondant à la position de maintien de l'élément de maintien (10), la même distance par rapport à l'axe d'appui (18).

8. Partie de ferrure selon l'une des revendications 1 ou 7, **caractérisée en ce que,** sur le socle (12), immédiatement à côté de l'évidement de réglage (13), est disposé un marquage (14) identifiant la position de maintien de l'élément de maintien (10).

9. Partie de ferrure selon l'une des revendications 1 à 8, **caractérisée en ce que** le trou oblong (16) est incliné par rapport à l'axe central de la crémone (5).

10. Partie de ferrure selon l'une des revendications 1 à 9, **caractérisée en ce que** l'élément de maintien (10) est une plaque plane parallèle à la crémone (5), qui est dissimulée, dans la position de montage, par la crémone (5).

11. Partie de ferrure selon l'une des revendications 1 à 10, **caractérisée en ce que,** dans la position de maintien, deux extrémités de l'élément de maintien (10) s'accrochent par-derrière à la contre-dépouille (20) sur des côtés opposés entre eux de la rainure de ferrure (19).
